# EUROPÄISCHE PATENTSCHRIFT

(11) **EP 4 033 150 B1**
(45) Veröffentlichungstag und Bekanntmachung des Hinweises auf die Patenterteilung: **04.12.2024**
(21) Anmeldenummer: 22153055.3
(22) Anmeldetag: 24.01.2022
(51) Int. Cl.: F23J 13/08, F23J 15/02

(54) **REINIGUNGSTÜRE FÜR EINEN SCHORNSTEIN MIT INTEGRIERTEM PARTIKELABSCHEIDER**
CLEANING DOOR FOR A CHIMNEY WITH INTEGRATED PARTICLE SEPARATOR
PORTE DE NETTOYAGE POUR UNE CHEMINÉE POURVUE DE SÉPARATEUR DE PARTICULES INTÉGRÉ

(30) Priorität: 25.01.2021 DE 202021100331 U
(43) Veröffentlichungstag der Anmeldung: 27.07.2022
(73) Patentinhaber: Kutzner + Weber GmbH, 82216 Maisach (DE)
(72) Erfinder: Wagenfeld, Rolf, 56379 Winden (DE); Wesel, Andreas, 82256 Fürstenfeldbruck (DE)
(74) Vertreter: Weickmann & Weickmann PartmbB

(56) Entgegenhaltungen:
- EP-A2- 2 163 309
- DE-U1- 202006 016 244
- DE-U1- 202009 013 497
- DE-U1- 202018 105 322

## Beschreibung

Die vorliegende Erfindung betrifft eine Reinigungstüre mit einem integrierten Partikelabscheider für einen Schornstein sowie einen Schornstein, umfassend eine Öffnung und eine derartige Reinigungstüre, wobei die Reinigungstüre jedoch auch in Abgas- oder Zuluftkanälen bzw. partikelführenden Zu- und Ableitungen zum Einsatz kommen kann.

Es ist aus dem Stand der Technik bekannt, in Schornsteinen Partikelabscheider zur Gasreinigung einzusetzen, um das dort zirkulierende Rauchgas von Partikeln zu reinigen. Hierzu wird eine Sprühelektrode innerhalb des Schornsteins angeordnet und mit einer Gleichspannung beaufschlagt, weswegen derartige Partikelabscheider auch häufig als Elektrofilter bezeichnet werden. Ein Haupteinsatzfeld derartiger Partikelabscheider sind sogenannte Kleinfeuerungsanlagen bzw. Raumheizer oder Einzelraumfeuerstätten, wie beispielsweise Zimmeröfen, Kochherde, Kachelöfen, Heizeinsätze oder Heizkessel, die mit Biomasse, wie Holz, Pellets oder Hackschnitzeln, befeuert werden, wobei der Partikelabscheider dementsprechend in den Rauchgaskanal, d. h. in den Schornstein des betreffenden Ofens zu integrieren ist.

Das Rauchgas derartiger Feuerungsanlagen enthält Feinstäube und Schadstoff-Mikropartikel, die nicht in die Atmosphäre gelangen sollen. Um diese Partikel nun aus dem Rauchgas herauszufiltern, funktionieren Elektrofilter grundsätzlich nach dem Prinzip, dass die Partikel durch die in der Sprühelektrode anliegende Gleichspannung zunächst einmal elektrostatisch aufgeladen werden und folglich anschließend von der Sprühelektrode abgestoßen werden und sich zu einer Niederschlagselektrode hinbewegen, um sich dort anzulagern, wobei in der Regel eine den Innenraum des Schornsteins begrenzende Innenwand als Niederschlagselektrode fungiert. Anschließend agglomerieren die Partikel an der Niederschlagselektrode zu groben Staubflocken zusammen und formen damit eine Staubschicht aus. Da diese Staubschicht mit zunehmender Schichtdicke die Effizienz des Elektrofilters herabsetzen kann, ist eine gelegentliche Reinigung der Innenwand des Schornsteins erforderlich. Hierzu sowie als Revisionsöffnungen sind in entsprechend ausgerüsteten Schornsteinen Putztüren vorgesehen.

Beispiele von Reinigungsvorrichtungen für ähnliche Anwendungsfälle sind aus der DE 20 2009 013 497 U1, der DE 20 2006 016 244 U1, der EP 2 163 309 A2 und der DE 20 2018 105 322 U1 bekannt.

Es hat sich jedoch in derartigen aus dem Stand der Technik bekannten Partikelabscheidern gezeigt, dass diese häufig aufwendig zu installieren und zu warten sind und dass eine Nachrüstung von bestehenden Schornsteinen damit dementsprechend arbeits- und kostenintensiv ist, da Arbeiten an dem Schornstein selbst unvermeidlich erscheinen. Es ist somit die Aufgabe der vorliegenden Erfindung, eine leicht nachrüstbare Vorrichtung bereitzustellen, welche dementsprechend nicht nur in neu in Betrieb zu nehmenden Schornsteinen Verwendung finden kann sondern eine Integration eines Partikelabscheiders auch in bestehenden Schornsteinen in einer einfachen und kostengünstigen Weise ermöglicht.

Hierzu umfasst die erfindungsgemäße Reinigungstüre eine Aufhängungsvorrichtung, mittels welcher die Reinigungstüre in einer verschließbaren und öffenbaren Weise mit dem Schornstein verbindbar ist, ein Türblatt mit einer dem Innenraum des Schornsteins zugeordneten Innenseite und einer gegenüberliegenden Außenseite, welches dazu eingerichtet ist, eine entsprechende Öffnung in einer Wandung des Schornsteins in seinem verschlossenen Zustand dicht zu überdecken, wobei das Türblatt wenigstens eine Durchbrechung aufweist, und einen an der Innenseite des Türblatts vorgesehenen Partikelabscheider, umfassend eine Sprühelektrode, welche sich vorzugsweise parallel zu der Ebene des Türblatts erstreckt, von einer sich von der Innenseite des Türblatts erstreckenden Elektrodenhalterung getragen und mittels einer Spannungsquelle mit einer Spannung beaufschlagbar ist, wobei der Partikelabscheider mittels der wenigstens einen Durchbrechung des Türblatts an diesem angebracht ist.

Somit erfolgt erfindungsgemäß eine Integration eines Partikelabscheiders mit einer ohnehin an einem derartigen Schornstein vorzusehenden Reinigungstür in einer Weise, dass die Tür mit dem Partikelabscheider eine einzelne Baugruppe bildet und dementsprechend einfach integrierbar aber auch ersetzbar oder nachrüstbar ist.

Hierbei kann ferner eine Steuereinrichtung vorgesehen sein, welche an der Außenseite des Türblatts angeordnet oder über Leitungskomponenten mit dieser verbunden ist. Diese Steuereinrichtung kann insbesondere dazu eingerichtet sein, die Beaufschlagung der Sprühelektrode mit Gleichspannung während eines Betriebs der dem Schornstein zugeordneten Feuerstelle zu steuern, beispielsweise anhand extern eingegebener Daten zum Betriebszustand der Feuerstelle oder mittels des weiter unten noch angesprochenen Temperaturfühlers.

In jedem Fall kann ferner ein an der Außenseite des Türblatts vorgesehenes Gehäuse in der erfindungsgemäßen Reinigungstüre umfasst sein, welches wenigstens eine Durchbrechung des Türblatts überdeckt und welches vorzugsweise einen abnehmbaren Deckel umfasst. Dieses Gehäuse kann demzufolge beispielsweise elektrische Leitungen zur Versorgung der Sprühelektrode aufnehmen und dient in jedem Fall dem Schutz der wenigstens einen Durchbrechung, wobei hierdurch eine zusätzliche Barriere zum Verhindern eines Austretens von Rauch aus dem Schornstein gebildet ist.

Um eine optimale Anpassung der Reinigungstüre an verschiedene Geometrien des damit auszurüstenden Schornsteins zu ermöglichen, kann die Elektrodenhalterung in einer längenverstellbaren Weise ausgebildet sein, insbesondere mittels einer einstellbaren Gewindestange. Auf diese Weise wird es ermöglicht, den Abstand zwischen der Türebene der Reinigungstüre und der Erstreckungsposition der Sprühelektrode derart anzupassen, dass diese beispielsweise zentral in dem Schornstein befindlich ist.

Wie bereits weiter oben angedeutet, kann die erfindungsgemäße Reinigungstüre ferner einen Temperaturfühler umfassen, welcher sich vorzugsweise im Wesentlichen parallel zu der Elektrodenhalterung erstreckt und/oder bezüglich seiner Länge einstellbar ist. Der derart vorgesehene Temperaturfühler liefert in seinem Betrieb dementsprechend Daten über die Temperatur im Innenraum des Schornsteins, welche beispielsweise von der oben bereits angesprochenen Steuereinrichtung verwendet werden können oder auch an weitere externe Komponenten weitergeleitet werden können, wobei er ebenfalls hinsichtlich seiner Erstreckung von der Türblattebene einstellbar sein kann, um unterschiedliche Geometrien von Schornsteinen auszugleichen. Ferner wäre es ebenfalls denkbar, andere Typen von Sensoren in einer derartigen Weise der erfindungsgemäßen Reinigungstüre zuzuordnen, beispielsweise Sensoren für bestimmte Typen von Gasen, welche dann ebenfalls entsprechende Daten an die Steuereinrichtung liefern könnten.

In einer möglichen Ausführungsform kann die Verbindung des Partikelabscheiders mit dem Türblatt mittels einer Verschraubung oder einem Bajonettverschluss hergestellt werden, prinzipiell bestehen hierbei jedoch keine Einschränkungen hinsichtlich möglicher Verbindungstechniken.

Wenngleich es prinzipiell möglich ist, das Türblatt mit lediglich einer einzelnen Durchbrechung zu versehen, um sämtliche relevanten Verbindungen zwischen der Innenseite und der Außenseite des Schornsteins herzustellen und insbesondere eine Verbindung zwischen der Sprühelektrode und einer außerhalb angeordneten Spannungsquelle zu ermöglichen, solange die entsprechende Durchbrechung von ihren Ausmaßen ausreichend groß gewählt ist, so kann in einer bevorzugten Ausführungsform das Türblatt zwei Durchbrechungen aufweisen, von welchen einer die Elektrodenhalterung zugeordnet ist und der anderen der Temperaturfühler zugeordnet ist. Auf diese Weise kann die Gesamtfläche der Durchbrechungen unter Umständen sogar kleiner gewählt werden als dies bei einer einzelnen Durchbrechung der Fall wäre, was insbesondere hinsichtlich Wärmeverlusten und der notwendigen Abdichtung einen Vorteil darstellen kann.

Wenngleich hinsichtlich der konkreten Ausgestaltung des Partikelabscheiders zunächst einmal keine Einschränkungen bestehen, so kann jedoch die Elektrodenhalterung wenigstens abschnittsweise in einem Isolator aufgenommen sein, um unerwünschte Entladungen der Sprühelektrode sicher ausschließen zu können.

Die erfindungsgemäße Reinigungstüre umfasst ferner ein Riegelelement, welches im montierten Zustand dazu eingerichtet ist, in einem verriegelten Zustand sowohl mit einem ersten Gegenelement an dem Türblatt als auch mit einem zweiten Gegenelement an Schornstein in einer derartigen Weise zusammenzuwirken, dass die Reinigungstüre in die Öffnung geklemmt oder gedrückt wird, wobei das Riegelelement aus dem verriegelten Zustand heraus von den Gegenelementen abziehbar und derart von dem Türblatt und dem Schornstein lösbar ist. In dieser Ausführungsform wird durch das aufsetzbare Riegelelement ein Ein-und Ausbau der Reinigungstüre ohne eine Schwenkbewegung der Reinigungstüre erlaubt, während durch das Klemmen oder Drücken der Reinigungstüre in die Öffnung die Dichtigkeit an dieser Stelle gewährleistet wird.

Allerdings können in einer Weiterbildung dieser Ausführungsform ferner das Riegelelement und das zweite Gegenelement derart ausgebildet sein, dass durch sie ein schwenkbares Scharnier gebildet ist, welches ein Schwenken der Reinigungstüre um eine durch das zweite Gegenelement verlaufende Schwenkachse in dem verriegelten Zustand erlaubt. In dieser Variante ist somit sowohl ein schwenkendes Öffnen der Reinigungstüre als auch im Falle eines Lösens des Riegelelements ein Ausbau des Türblatts als Ganzes möglich, wenn das Riegelelement von den Gegenelementen gelöst wird.

Gemäß einem zweiten Aspekt betrifft die vorliegende Erfindung auch noch einen Schornstein, welcher eine Öffnung und eine erfindungsgemäße Reinigungstüre umfasst, wobei die Reinigungstüre in ihrem geschlossenen Zustand die Öffnung dicht verschließt, um sicherzustellen, dass keine Verbrennungsgase aus dem Schornstein austreten können. Hierbei ist die erfindungsgemäße Reinigungstüre sowohl bei keramischen als auch bei Edelstahl-Schornsteinsystemen und -schächten einsetzbar, und die erfindungsgemäße Reinigungstüre kann einfach ein- oder ausgebaut werden, indem lediglich die Tür an entsprechenden Scharnierteilen oder anders ausgebildeten Aufhängungsvorrichtungen ein- oder ausgehängt und ggf. noch die Steuerung angeschlossen wird.

Hierbei kann für eine Reinigung des Schornsteins die erfindungsgemäße Reinigungstüre durch eine vorhandene Standardputztüre ohne Durchbrechung ersetzt werden. Während prinzipiell die erfindungsgemäße Reinigungstüre beispielsweise in einem Dachgeschoss eines Gebäudes und damit unauffällig für den Betreiber davon eingebaut werden kann, so könnte in angepassten Ausführungsformen, bei welchen weitere Vorkehrungen zum Abdichten und Erhöhen der Wetterfestigkeit davon getroffen worden sind, diese auch in Außenbereichen eingesetzt werden.

Weitere Merkmale und Vorteile der vorliegenden Erfindung werden aus der nachfolgenden Beschreibung einer Ausführungsform davon noch deutlicher, wenn diese zusammen mit den beiliegenden Figuren betrachtet wird. Diese zeigen im Einzelnen:
- Fig. 1:: einen Querschnitt durch eine erfindungsgemäße Reinigungstür;
- Fig. 2:: die Reinigungstüre aus Figur 1 in einem in einem Schornstein eingebauten Zustand, ebenfalls in Querschnittsdarstellung; und
- Fig. 3:: vier Ansichten zur Erläuterung eines kombinierten Riegel-Scharnierverschlusses, welcher in der Reinigungstür aus den Figuren 1 und 2 zum Einsatz kommen kann

In der Figur 1 ist zunächst eine erfindungsgemäße Reinigungstüre mit Partikelabscheider für einen Schornstein in einer Querschnittsansicht dargestellt und ganz allgemein mit dem Bezugszeichen 10 bezeichnet. Die Reinigungstüre 10 umfasst ein Türblatt 12, welches mit einer nicht dargestellten Aufhängungsvorrichtung, beispielsweise einem üblichen Scharnier oder dem anhand von Figur 3 weiter unten erläuterten kombinierten Riegel-Scharnierverschluss, mit einem in Figur 1 nicht gezeigten Schornstein verbindbar ist. Hierbei weist das Türblatt 12 eine im montierten Zustand dem Innenraum des Schornsteins zugeordnete Innenseite 12a und eine gegenüberliegende Außenseite 12b auf, wobei stets Sorge dafür zu tragen ist, dass in montiertem und geschlossenem Zustand die Reinigungstüre 10 die Innenseite des Schornsteins gegen die Außenseite entsprechend anzuwendenden Normen und Richtilinien abdichtet.

Ferner ist zu erkennen, dass das Türblatt 12 zwei Durchbrechungen 12c und 12d aufweist, durch welche die im Folgenden beschriebenen Komponenten hindurchgeführt sind und durch die demnach eine Verbindung zwischen dem Innenraum und dem Außenraum des Schornsteins hergestellt ist, insbesondere eine elektrische Verbindung.

Zunächst einmal ist der ersten der Durchbrechungen 12c ein Partikelabscheider 14 zugeordnet, welcher eine Sprühelektrode 14a und eine Elektrodenhalterung 16 umfasst, welche abschnittsweise von einen Isolator 16a umgeben ist. Da sich die Elektrodenhalterung 16 durch die Durchbrechung 12c in dem Türblatt 12 nach außen bis unter eine Abdeckung 20 fortsetzt, kann sie dort für eine Beaufschlagung der Sprühelektrode 14a mit einer Gleichspannung kontaktiert werden, sodass der Partikelabscheider 14 in der Weise eines Elektrofilters in dem Schornstein betreibbar ist.

Weiterhin ist der zweiten Durchbrechung 12d ein Temperaturfühler 18 zugeordnet, welcher sich ebenfalls durch diese Durchbrechung 12d hindurch erstreckt und an der Außenseite des Türblatts 12 innerhalb der Abdeckung 20 kontaktierbar ist. Hierbei sind sowohl der Temperaturfühler 18 als auch die Elektrodenhalterung 16 in einer bezüglich ihrer Länge einstellbaren Weise ausgebildet, um die entsprechenden Abstände zwischen der Sprühelektrode 14a und dem Türblatt 12 bzw. der Fühlerspitze des Temperaturfühlers 18 und dem Türblatt 12 anzupassen, so dass die Reinigungstür 10 mit unterschiedlichen Schornsteingeometrien zusammen verwendet werden kann.

Die oben bereits angesprochene Abdeckung 20 umfasst neben einem abnehmbaren Deckel 20a für einen Zugriff in den Innenraum noch eine Anschlussbuchse 22, an welcher eine Verbindung zu einer Steuereinheit herstellbar ist, welche in der vorliegenden Figur nicht dargestellt ist, jedoch beispielsweise unterhalb der Reinigungstüre 10 an der Außenwand des Schornsteins anbringbar sein kann und einerseits die Beaufschlagung der Sprühelektrode 14a mit einer Gleichspannung anweist und andererseits die von dem Temperaturfühler 18 ausgegebenen Daten empfängt und verarbeitet.

In Figur 2 ist die Reinigungstür 10 nun erneut in einer Schnittansicht in einem Zustand dargestellt, in welchem sie an einem Schornstein 100 montiert und verschlossen ist, um den Innenraum 100a des Schornsteins 100 gegen die Umgebung abzudichten. Hierbei zeigt sich, dass die Sprühelektrode 14a mithilfe des einstellbaren Elektrodenhalters 16 derart angeordnet worden ist, dass sie sich genau zentral in dem Innenraum 100a des Schornsteins 100 senkrecht nach oben erstreckt, während der Temperaturfühler 18 ebenfalls weit genug ausgefahren worden ist, um sich in dem Innenraum 100a des Schornsteins 100 an einer geeigneten Position zu befinden und dort die Temperatur erfassen zu können.

Weiterhin sei darauf hingewiesen, dass der Schornstein 100 im Bereich der Reinigungstüre 10 an seiner Innenseite mit einer Innenwand 102 versehen ist, welche in der dargestellten Konfiguration als Niederschlagselektrode und damit als Gegenpol zu der Sprühelektrode 14a der Reinigungstür 10 fungiert, so dass der Gegenpol zu der Sprühelektrode 14a durch die gesamte Innenwandung des Schornsteins 100 ab der Sprühelektrode 14a gebildet ist.

Zuletzt ist in Figur 3 in vier Ansichten ein kombinierter Riegel-Scharnierverschluss 200 dargestellt, welcher in der Reinigungstüre 10 aus den Figuren 1 und 2 zum Einsatz kommen kann und welcher sowohl ein Schwenken des Türblatts 12 um eine senkrechte Achse A200 als auch einen einfachen Ausbau des Türblatts 12 als Ganzes ermöglicht.

Hierzu umfasst der Verschluss 200 ein Riegelelement 202, welches dazu eingerichtet ist, in dem in der linken Abbildung aus Figur 3 gezeigten verriegelten Zustand sowohl mit einem ersten Gegenelement 204 an der Außenseite 12b des Türblatts 12 als auch mit einem zweiteilig ausgebildeten zweiten Gegenelement 206 an dem Schornstein 100 in einer derartigen Weise zusammenzuwirken, dass die Reinigungstüre 10 in die Öffnung geklemmt oder gedrückt wird.

Hierzu ist das erste Gegenelement 204 als Stift ausgebildet, auf welchen ein zulaufendes Langloch 208 in dem Riegelelement 202 aufsteckbar ist, während das zweite Gegenelement 206 durch zwei Scharnierzapfen gebildet ist, auf welche in dem verriegelten Zustand zwei entsprechende Scharnierhülsen 210 des Riegelelements 202 aufgesteckt sind, so dass in dem in Figur 3 links gezeigten Zustand das Schwenken des Türblatts um die Scharnierachse A200 ermöglicht ist.

Wie ferner aus der zweiten und dritten Abbildung in Figur 3 hervorgeht, ist das Riegelelement 202 aus dem verriegelten Zustand heraus von den Gegenelementen 204 und 206 in Richtung des angedeuteten Pfeils nach oben abziehbar und damit von dem Türblatt 12 und dem Schornstein 100 lösbar, so dass neben dem eben beschriebenen Schwenken des Türblatts 12 um die Scharnierachse A200 auch ein einfacher Ausbau oder Einbau des Türblatts 12 als Ganzes ermöglicht wird.

## Patentansprüche

1. Reinigungstüre (10) für einen Schornstein (100), umfassend:
- eine Aufhängungsvorrichtung, mittels welcher die Reinigungstüre (10) in einer verschließbaren und öffenbaren Weise mit dem Schornstein (100) verbindbar ist;
- ein Türblatt (12) mit einer dem Innenraum (100a) des Schornsteins (100) zuzuordnenden Innenseite (12a) und einer gegenüberliegenden Außenseite (12b), welches dazu eingerichtet ist, eine entsprechende Öffnung in einer Wandung des Schornsteins (100) in seinem verschlossenen Zustand dicht zu überdecken,
wobei das Türblatt (12) wenigstens eine Durchbrechung (12c, 12d) aufweist; und
- einen an der Innenseite (12a) des Türblatts vorgesehenen Partikelabscheider (14), umfassend eine Sprühelektrode (14a), welche sich vorzugsweise parallel zu der Ebene des Türblatts (12) erstreckt, von einer sich von der Innenseite (12a) des Türblatts (12) erstreckenden Elektrodenhalterung (16) getragen und mittels einer Spannungsquelle mit einer Spannung beaufschlagbar ist,
wobei der Partikelabscheider (14) mittels der wenigstens einen Durchbrechung (12c, 12d) des Türblatts (12) an diesem angebracht ist, wobei die Reinigungstüre ferner ein Riegelelement (202) umfasst, welches im montierten Zustand dazu eingerichtet ist, in einem verriegelten Zustand sowohl mit einem ersten Gegenelement (204) an dem Türblatt (12) als auch mit einem zweiten Gegenelement (206) an dem Schornstein in einer derartigen Weise zusammenzuwirken, dass die Reinigungstüre (10) in die Öffnung geklemmt oder gedrückt wird, wobei das Riegelelement (202) aus dem verriegelten Zustand heraus von den Gegenelementen (204, 206) abziehbar und derart von dem Türblatt (12) und dem Schornstein (100) lösbar ist.

2. Reinigungstüre (10) nach Anspruch 1,
ferner umfassend eine Steuereinrichtung, welche an der Außenseite (12b) des Türblatts (12) angeordnet oder über Leitungskomponenten mit dieser verbunden ist.

3. Reinigungstüre (10) nach Anspruch 1 oder 2,
ferner umfassend ein an der Außenseite (12b) des Türblatts (12) vorgesehenes Gehäuse (20), welches die wenigstens eine Durchbrechung (12c, 12d) des Türblatts (12) überdeckt und welches vorzugsweise einen abnehmbaren Deckel (20a) umfasst.

4. Reinigungstüre (10) nach einem der vorhergehenden Ansprüche, wobei die Elektrodenhalterung (16) in einer längenverstellbaren Weise ausgebildet ist, insbesondere mittels einer einstellbaren Gewindestange.

5. Reinigungstüre (10) nach einem der vorhergehenden Ansprüche, ferner umfassend einen Temperaturfühler (18), welcher sich vorzugsweise im Wesentlichen parallel zu der Elektrodenhalterung (16) erstreckt und/oder bezüglich seiner Länge einstellbar ist.

6. Reinigungstüre (10) nach einem der vorhergehenden Ansprüche, wobei die Verbindung des Partikelabscheiders (14) mit dem Türblatt (12) mittels einer Verschraubung oder einem Bajonettverschluss hergestellt ist.

7. Reinigungstüre (10) nach Anspruch 5,
wobei das Türblatt (12) zwei Durchbrechungen (12c, 12d) aufweist, von welchen einer die Elektrodenhalterung (16) zugeordnet ist und der anderen der Temperaturfühler (18) zugeordnet ist.

8. Reinigungstüre (10) nach einem der vorhergehenden Ansprüche, wobei die Elektrodenhalterung (16) wenigstens abschnittsweise in einem Isolator (16a) aufgenommen ist.

9. Reinigungstüre nach Anspruch 1,
wobei das Riegelelement (202) und das zweite Gegenelement (206) derart ausgebildet sind, dass durch sie ein schwenkbares Scharnier (200) gebildet ist, welches ein Schwenken der Reinigungstüre (10) um eine durch das zweite Gegenelement (206) verlaufende Achse (A200) in dem verriegelten Zustand erlaubt.

10. Schornstein (100), umfassend eine Öffnung und eine
Reinigungstüre (10) nach einem der vorhergehenden Ansprüche, wobei die Reinigungstüre (10) in ihrem geschlossenen Zustand die Öffnung dicht verschließt.

## Claims

1. Cleaning door (10) for a chimney (100), comprising:
- a suspension device by means of which the cleaning door (10) can be connected to the chimney (100) in such a manner that it can be closed and opened;
- a door leaf (12) having an inner side (12a), which is to be associated with the interior (100a) of the chimney (100), and an opposite outer side (12b), which is adapted, in its closed state, to tightly cover a corresponding opening in a wall of the chimney (100),
wherein the door leaf (12) has at least one through-hole (12c, 12d); and
- a particle separator (14) provided on the inner side (12a) of the door leaf and comprising a discharge electrode (14a) which extends preferably parallel to the plane of the door leaf (12) and is carried by an electrode holder (16) extending from the inner side (12a) of the door leaf (12), and to which a voltage can be applied by means of a voltage source,
wherein the particle separator (14) is attached to the door leaf (12) by means of the at least one through-hole (12c, 12d) thereof,
wherein the cleaning door further comprises a bolt element (202) which, in the mounted state, is adapted to cooperate in a locked state both with a first counter-element (204) on the door leaf (12) and with a second counter-element (206) on the chimney in such a manner that the cleaning door (10) is clamped or pressed into the opening, wherein the bolt element (202) can be pulled from the counter-elements (204, 206) out of the locked state and can thus be released from the door leaf (12) and the chimney (100).

2. Cleaning door (10) according to claim 1,
further comprising a control device, which is arranged on the outer side (12b) of the door leaf (12) or is connected thereto via cable components.

3. Cleaning door (10) according to claim 1 or 2,
further comprising a housing (20) provided on the outer side (12b) of the door leaf (12), which housing covers the at least one through-hole (12c, 12d) in the door leaf (12) and preferably comprises a removable cover (20a).

4. Cleaning door (10) according to any one of the preceding claims,
wherein the electrode holder (16) is configured so as to be adjustable in length, in particular by means of an adjustable threaded rod.

5. Cleaning door (10) according to any one of the preceding claims,
further comprising a temperature sensor (18), which preferably extends substantially parallel to the electrode holder (16) and/or is adjustable in terms of its length.

6. Cleaning door (10) according to any one of the preceding claims,
wherein the connection of the particle separator (14) to the door leaf (12) is produced by means of a screw connection or a bayonet coupling.

7. Cleaning door (10) according to claim 5,
wherein the door leaf (12) has two through-holes (12c, 12d), of which one is associated with the electrode holder (16) and the other is associated with the temperature sensor (18).

8. Cleaning door (10) according to any one of the preceding claims,
wherein the electrode holder (16) is accommodated at least in part in an insulator (16a).

9. Cleaning door according to claim 1,
wherein the bolt element (202) and the second counter-element (206) are configured in such a manner that they form a pivot hinge (200) which allows the cleaning door (10), in the locked state, to pivot about an axis (A200) running through the second counter-element (206).

10. Chimney (100), comprising an opening and a cleaning door (10) according to any one of the preceding claims,
wherein the cleaning door (10) in its closed state tightly closes the opening.

## Revendications

1. Porte de nettoyage (10) pour une cheminée (100), comprenant :
- un dispositif de suspension permettant de relier la porte de nettoyage (10) à la cheminée (100) de manière à pouvoir la fermer et l'ouvrir ;
- un vantail de porte (12) qui présente une face intérieure (12a) à associer à l'espace intérieur (100a) de la cheminée (100) et une face extérieure opposée (12b) et qui, dans son état fermé, est adapté pour recouvrir de manière étanche une ouverture correspondante dans une paroi de la cheminée (100),
le vantail de porte (12) présentant au moins une traversée (12c, 12d) ; et
- un séparateur de particules (14) prévu sur la face intérieure (12a) du vantail de porte et comprenant une électrode de pulvérisation (14a) qui s'étend de préférence parallèlement au plan du vantail de porte (12), qui est supportée par un porte-électrode (16) s'étendant depuis la face intérieure (12a) du vantail de porte (12), et qui peut être alimentée en tension au moyen d'une source de tension,
le séparateur de particules (14) étant monté sur le vantail de porte (12) au moyen de ladite au moins une traversée (12c, 12d) dudit vantail de porte,
la porte de nettoyage comprenant en outre un élément de verrouillage (202) qui, dans l'état monté, est adapté pour coopérer, dans un état verrouillé, à la fois avec un premier contre-élément (204) sur le vantail de porte (12) et avec un deuxième contre-élément (206) sur la cheminée, de telle sorte que la porte de nettoyage (10) est serrée ou poussée dans l'ouverture, l'élément de verrouillage (202) pouvant être retiré des contre-éléments (204, 206) à partir de l'état verrouillé et pouvant ainsi être détaché du vantail de porte (12) et de la cheminée (100).

2. Porte de nettoyage (10) selon la revendication 1,
comprenant en outre un dispositif de commande qui est disposé sur la face extérieure (12b) du vantail de porte (12) ou qui est relié à celle-ci par des composants conducteurs.

3. Porte de nettoyage (10) selon la revendication 1 ou 2,
comprenant en outre un boîtier (20) prévu sur la face extérieure (12b) du vantail de porte (12), qui recouvre ladite au moins une traversée (12c, 12d) du vantail de porte (12) et qui comprend de préférence un couvercle amovible (20a).

4. Porte de nettoyage (10) selon l'une des revendications précédentes,
dans laquelle le porte-électrode (16) est réalisé de manière à être réglable en longueur, en particulier au moyen d'une tige filetée réglable.

5. Porte de nettoyage (10) selon l'une des revendications précédentes,
comprenant en outre une sonde de température (18) qui s'étend de préférence sensiblement parallèlement au porte-électrode (16) et/ou qui est réglable en longueur.

6. Porte de nettoyage (10) selon l'une des revendications précédentes,
dans laquelle la liaison du séparateur de particules (14) avec le vantail de porte (12) est établie par vissage ou par une fermeture à baïonnette.

7. Porte de nettoyage (10) selon la revendication 5,
dans laquelle le vantail de porte (12) présente deux traversées (12c, 12d) dont l'une est associée au porte-électrode (16) et l'autre est associée à la sonde de température (18).

8. Porte de nettoyage (10) selon l'une des revendications précédentes,
dans laquelle le porte-électrode (16) est logé au moins localement dans un isolateur (16a).

9. Porte de nettoyage selon la revendication 1,
dans laquelle l'élément de verrouillage (202) et le deuxième contre-élément (206) sont conçus de manière à former une charnière pivotante (200) qui, dans l'état verrouillé, permet de faire pivoter la porte de nettoyage (10) autour d'un axe (A200) passant par le deuxième contre-élément (206).

10. Cheminée (100) présentant une ouverture et comprenant une porte de nettoyage (10) selon l'une des revendications précédentes,
dans laquelle la porte de nettoyage (10), dans son état fermé, referme de manière étanche l'ouverture.
